# EUROPÄISCHE PATENTSCHRIFT

(11) **EP 2 064 974 B1**
(45) Veröffentlichungstag und Bekanntmachung des Hinweises auf die Patenterteilung: **29.02.2012**
(21) Anmeldenummer: 08020410.0
(22) Anmeldetag: 25.11.2008
(51) Int. Cl.: A47C 23/06

(54) **Sitz- und/oder Liegemöbel**
Seating and/or lying furniture
Meuble d'assise et/ou de couchage

(30) Priorität: 28.11.2007 DE 102007057247
(43) Veröffentlichungstag der Anmeldung: 03.06.2009
(73) Patentinhaber: Hahn, Rainer, 86316 Friedberg (DE)
(72) Erfinder: Hahn, Rainer, 86316 Friedberg (DE)
(74) Vertreter: Munk, Ludwig

(56) Entgegenhaltungen:
- EP-A- 1 104 660
- WO-A-92/14621
- DE-A1- 4 119 723
- DE-A1- 19 537 197
- DE-A1-102005 016 198
- US-A1- 2004 231 057

## Beschreibung

Die Erfindung betrifft Sitz- und/oder Liegemöbel wie eine Bank und/oder Liege, insbesondere für den Sauna- und/oder Badebereich, mit einer durch mindestens zwei Tragelemente gebildeten Tragkonstruktion für eine eine Sitz- und/oder Liegefläche bildende Lattenanordnung, deren quer zu den Tragelementen verlaufende Latten durch Federungsorgane mit den Tragelementen verbunden und hiergegen abgefedert sind.

Eine Saunabank dieser Art ist aus der DE 20 2004 000 434 U1 bekannt. Bei dieser bekannten Anordnung bestehen die Federungsorgane aus zwei an ihren Enden miteinander verbundenen, im mittleren Bereich voneinander weg gekrümmten Blattfedern, zwischen denen eine Spiraldruckfeder angeordnet ist. Die Federungsorgane, deren Elemente als Metallteile ausgebildet sind, sind hier frei zugänglich und dementsprechend der Umgebungsathmosphäre ausgesetzt, die im Sauna- und/oder Badebereich eine sehr hohe Temperatur aufweisen und sehr feucht und aggressiv sein kann. Es kann daher zu Korrosion der Metallteille und bei Berührung zu Hautverbrennungen kommen. Hinzu kommt, dass sich die Montage der Blattfedern an die Latten bzw. die Tragelemente erfahrungsgemäß als vergleichsweise zeitaufwendig und schwierig erweist. Bei der bekannten Anordnung lässt sich auch nur ein vergleichsweise geringer Federweg erreichen, was vielfach als ungünstig empfunden wird. Die bekannte Anordnung ist daher für viele Anwendungsfälle, bei denen ein größerer Federweg benötigt wird, nicht geeignet. Ein weiterer, ganz besonderer Nachteil der bekannten Anordnung ist jedoch darin zu sehen, dass die Latten hier um ihre Längsachse kippen können, wodurch sich gefährliche Klemmspalte öffnen können, in die beim Schließen Körperteile eingeklemmt werden können. Die bekannte Anordnung erweist sich daher als nicht einfach, zuverlässig und sicher genug.

Eine Vorrichtung zum Liegen oder Sitzen ist aus der DE 102005016 198 A bekannt.

Hiervon ausgehend ist es daher die Aufgabe der vorliegenden Erfindung, eine Anordnung gattungsgemäßer Art mit einfachen und kostengünstigen Mitteln so zu verbessern, dass ein hoher Sitz- und/oder Liegekomfort sowie eine hohe Sicherheit erreicht werden.

Diese Aufgabe wird erfindungsgemäß dadurch gelöst, dass die Federungsorgane als Teleskopfedern ausgebildet sind, die jeweils einen trägerseitig aufnehmbaren Zylinder und einen lattenseitig anbringbaren, in den Zylinder eingreifenden, bis auf Anschlag aus dem Zylinder ausfahrbaren Stempel aufweisen, der durch mindestens ein Federelement, das einerseits an einem zylinderseitigen Federanschlag und andererseits an einem stempelseitigen Federanschlag angreift, am Zylinder abgestützt ist, und dass zumindest der obere Federanschläge verstellbar ist.

Die erfindungsgemäßen Teleskopfedern bilden in vorteilhafter Weise vormontierbare Einheiten, die einfach an die Latten, bzw. Tragelemente anschließbar sind. Zudem ergibt sich hierbei eine zuverlässige vertikale Führung des Stempels im zugeordneten Zylinder, so dass eine Kippgefahr der Latten und dementsprechend die damit verbundene Einklemm- und Verletzungsgefahr entfällt. Außerdem lassen sich der Federweg und die Federkraft einstellen, was die universelle Verwendbarkeit noch verbessert.

Vorteilhafte Ausgestaltungen und zweckmäßige Fortbildungen der übergeordneten Maßnahmen sind in den Unteransprüchen angegeben.

So kann vorteilhaft zumindest der obere, stempelseitige Federanschlag verstellbar ausgebildet sein. Die Verstellbarkeit des oberen Federanschlags ermöglicht in vorteilhafter Weise eine einfache Sichtkontrolle des eingestellten Federwegs und dementsprechend der eingestellten Federkraft. Zudem ermöglicht diese Maßnahme eine einfache Ausführung des zylinderseitigen Federanschlags in Form eines festen Anschlags.

Eine weitere vorteilhafte Maßnahme kann darin bestehen, dass der Stempel einen den Zylinder durchgreifenden, vom zugeordneten Federelement umfassten Schaft aufweist, auf dem eine mit jeweils einer ihrer Stirnseiten den stempelseitigen Federanschlag bildende Hülse verstellbar aufgenommen ist. Die hier vorgesehene zweiteilige Ausbildung des Stempels ermöglicht eine einfache Einstellbarkeit des oberen Federanschlags.

In weiterer Fortbildung der vorstehenden Maßnahmen kann der Schaft des Stempels als Schraube mit einem mittels eines Werkzeugs drehbaren Kopf und einem hiervon entfernten Gewindeabschnitt ausgebildet sein. Auf den Gewindeabschnitt kann die zweckmäßig mit einem Innengewinde versehene Hülse aufgeschraubt werden, was eine besonders einfache und feine Verstellbarkeit des oberen Federanschlags ermöglicht. Der untere Kopf des Schafts kann in vorteilhafter Weise als von außen zur Anlage am unteren Ende des Zylinders bringbarer Anschlag dienen, der die Ausfahrhöhe des Stempels aus dem Schaft begrenzt.

Vorteilhaft kann die auf den Schaft aufschraubbare Hülse mit einem Innengewindeabschnitt versehen sein, der sich nur über einen Endbereich der Hülse erstreckt. Dies erhöht in vorteilhafter Weise die Einstellmöglichkeiten, da die Hülse je nach Anwendungsfall mit dem Innengewindeabschnitt voran oder umgekehrt auf den Gewindeabschnitt des Schafts aufgeschraubt werden kann.

Eine weitere vorteilhafte Maßnahme kann darin bestehen, dass der Schaft mit dem freien Endbereich seines Gewindeabschnitts die hierauf aufgenommene Hülse überragt und dass auf dem Endbereich ein an einer zugeordneten Latte anbringbares Befestigungselement aufnehmbar ist. Dies erleichtert den kippfreien Anschluss einer Latte an den zugeordneten Stempel.

Eine weitere zweckmäßige Maßnahme kann darin bestehen, dass der Zylinder sowie der Schaft und die Hülse des Stempels als Kunststoffteile ausgebildet sind. Hierbei sind in vorteilhafter Weise die Gefahr von Hautverbrennungen und Korrosionsprobleme ausgeschlossen. Außerdem lässt sich hierbei eine zuverlässige Selbstschmierung erreichen. Es werden daher eine lange Lebensdauer und hohe Funktionssicherheit gewährleistet.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: eine Teilansicht einer erfindungsgemäßen Liege,
- Figur 2: eine Ansicht einer erfindungsgemäßen Teleskopfeder, teilweise im Schnitt,
- Figur 3: ein erstes Montagebeispiel und
- Figur 4: ein weiteres Montagebeispiel.

Hauptanwendungsgebiet der vorliegenden Erfindung sind Bänke und Liegen für den Sauna- und/oder Badebereich. Aber auch andere Anwendungen, z.B. für Gartenmöbel oder Möbel allgemein mit durch Latten gebildeten Sitz- und/oder Liegeflächen sind denkbar.

Die der Figur 1 zugrunde liegende Liege besteht aus einem die Liegefläche begrenzenden, umlaufenden Rahmen 1, der in der vorliegenden Darstellung teilweise weggebrochen ist. Die innerhalb des Rahmens 1 sich befindende Sitz- und/oder Liegefläche wird durch eine Lattenanordnung mit parallel mit Abstand nebeneinander angeordneten, vorzugsweise voneinander beabstandeten Latten 2 gebildet. Zur Aufnahme der Lattenanordnung ist eine Tragkonstruktion vorgesehen, die mindestens zwei parallele Tragelemente 3 umfasst, auf denen die quer hierzu verlaufenden Latten 2 mit ihren Endbereichen aufgenommen sind. Hierzu sind Federungsorgane 4 vorgesehen, durch welche die Latten 2 mit den Tragelementen 3 verbunden und hieran abgefedert werden. Die Tragelemente 3 können im dargestellten Beispiel durch sog. Kanthölzer gebildet werden. Die Latten 2 werden durch Abschnitte geeigneter Holzleisten gebildet.

Zur Bildung der Federungsorgane 4 sind, wie die Figuren 2 - 4 erkennen lassen, Teleskopfedern vorgesehen. Diese enthalten jeweils, wie am besten aus Figur 2 ersichtlich ist, einen Zylinder 5 und einen in diesen eingreifenden, hieraus bis auf Anschlag ausfahrbaren Stempel 6 sowie wenigstens ein zwischen dem Zylinder 5 und dem Stempel 6 angeordnetes Federelement 7. Im dargestellten Beispiel ist ein Federelement vorgesehen, das mit seinem unteren Ende an einem zylinderseitigen Federanschlag 8 und mit seinem oberen Ende an einem stempelseitigen Federanschlag 9 anliegt. Selbstverständlich könnten auch mehrere hintereinander gestaffelte Federelemente mit unterschiedlicher Federkonstante vorgesehen sein, um eine gewünschte Federungseigenschaft zu erreichen.

Der untere, zylinderseitige Federanschlag 8 ist als fester Anschlag ausgebildet. Hierzu ist der Zylinder 5 an seinem unteren Ende mit einem nach radial innen verlaufenden Bund 10 versehen. Der obere stempelseitige Federanschlag 9 ist lösbar angebracht und in der Höhe einstellbar. Hierzu ist der Stempel 6 zweiteilig ausgebildet.

Der zweiteilig ausgebildete Stempel 6 besteht, wie Figur 2 weiter erkennen lässt, aus einem inneren Schaft 11, auf dem eine Hülse 12 verstellbar aufgenommen ist, deren unteres Ende den stempelseitigen Federanschlag 9 bildet. Die Wanddicke der Hülse 12 entspricht zumindest der Wanddicke des Federelements 7, das den Schaft 11 und des Stempels 6 umfasst. Zweckmäßig ist die Wanddicke der Hülse 12 etwas größer als die Wanddicke des Federelements 7, so dass ausreichend Bewegungsspiel besteht. Das Federelement 7 ist einfach als aus einem Federdraht gewickelte Zylinderdruckfeder ausgebildet.

Der Schaft 11 reicht durch den Zylinder 5 hindurch und ist an seinem unteren, aus dem Zylinder herausragenden Ende mit einem Kopf 13 versehen, der zur Begrenzung des Ausfahrhubs des Stempels 6 an einem zugeordneten Anschlag, hier an diesem Anschlag bildenden, unteren Ende des Zylinders 5 zur Anlage bringbar ist. Der am unteren Ende des Zylinders 5 vorgesehene, nach innen verlaufende Bund 10 hat dementsprechend eine zweifache Anschlagfunktion, nämlich als unterer Federanschlag 8 und als dem Kopf 13 zugeordneter Gegenanschlag. In den Figuren 2 und 3 befindet sich der Kopf 13 am durch das untere Zylinderende gebildeten Anschlag. In Figur 4 ist der Kopf 13 von diesem Anschlag abgehoben.

Der Schaft 11 ist nach Art einer Schraube ausgebildet, die einen mittels eines Werkzeugs drehbaren Schraubenkopf aufweist und dessen von diesem entfernter Bereich als mit einem Außengewinde versehener Gewindeabschnitt 14 ausgebildet ist. Dementsprechend ist der Kopf 13 des Schafts 11 mit einer Kerbe 15 versehen, an welcher ein Schraubenzieher angesetzt werden kann. Selbstverständlich wäre auch eine Ausbildung des Kopfes 13 als Mehrkant, vorzugsweise Sechskant, denkbar. Ebenso wäre es auch denkbar, den Kopf 13 mit einem sogenannten Imbus zu versehen.

Die Hülse 12 ist mit einem Innengewinde versehen und hiermit auf den Gewindeabschnitt 14 des Schafts 11 aufschraubbar. Das Innengewinde der Hülse 12 kann über die ganze Hülsenlänge durchgehen. Zweckmäßig erstreckt sich dieses Innengewinde jedoch nur über einen Endabschnitt der Hülse 12. Im dargestellten Beispiel ist die Hülse 12 dementsprechend nur mit einem Innengewindeabschnitt 16 versehen, der sich über einen Endbereich der Hülse 12 erstreckt. Da die Hülse 12 nur einen endseitigen Innengewindeabschnitt 16 aufweist, ist es möglich, die Hülse in unterschiedlichen Richtungen auf den Gewindeabschnitt 14 des Schafts 11 aufzuschrauben.

In Figur 3 ist die Hülse 12 mit dem Innengewindeabschnitt 16 voran auf den Gewindeabschnitt 14 des Schafts 11 aufgeschraubt. Der Innengewindeabschnitt 16 befindet sich dementsprechend am unteren Ende der Hülse 12. In den Figuren 2 und 4 ist die Hülse 12 mit rückwärtigem Innengewindeabschnitt 16 auf den Gewindeabschnitt 14 des Schafts 11 aufgeschraubt. Der Innengewindeabschnitt 16 befindet sich hier am oberen Ende der Hülse 14. In diesem Fall kann die Hülse 12 gegenüber der in Figur 3 dargestellten Position weiter auf den schaftseitigen Gewindeabschnitt 14 aufgeschraubt werden, maximal bis zur Anlage des unteren Endes der Hülse 6 am unteren Ende des schaftseitigen Innengewindeabschnitts 14. Hierdurch werden der stempelseitige Federanschlag 9 weiter nach unten verlegt und dementsprechend das Federelement 7 stärker zusammengedrückt, wodurch die anfängliche Federkraft erhöht wird.

Bei der der Figur 3 zugrunde liegenden Anordnung der Hülse 12 ist diese bis zum unteren Ende des schaftseitigen Gewindeabschnitts 14 auf diesen aufgeschraubt, so dass keine weitere Verstellung möglich ist. Diese Anordnung der Hülse 12 wird bevorzugt, wenn keine Verstellung der Federkraft erwünscht ist. Die umgekehrte Anordnung der Hülse 12 mit rückwärtigem Innengewindeabschnitt 16 wird bevorzugt, wenn eine Verstellung der Federkraft erwünscht ist. Bei der Anordnung gemäß Figuren 2 und 4 umgreift das untere Ende der Hülse 12 den zylindrischen Bereich des Schafts 11 unterhalb des Gewindeabschnitts 14. Der Innendurchmesser der Hülse 12 außerhalb des Innengewindeabschnitts 14 entspricht daher zumindest dem Außendurchmesser des zylindrischen Bereichs des Schafts 11.

Der Stempel 6 ist, wie die Figuren 3 und 4 anschaulich erkennen lassen, mit seinem oberen Ende an der jeweils zugeordneten Latte 2 kippfrei angeschlossen. In den dargestellten Beispielen ist der Schaft 11 hierzu so lang, dass er die Hülse 12 in jedem Fall überragt, d.h. auch dann, wenn sich die Hülse 12 in ihrer am wenigsten auf den schaftseitigen Gewindeabschnitt 14 aufgeschraubten Stellung befindet, wie sie beispielsweise der Figur 2 zugrunde liegt. Auf den dabei die Hülse 12 überragenden Endbereich 17 des Schafts 11 ist ein an der jeweils zugeordneten Latte anbringbares Befestigungselement 18 aufgenommen. Dieses kann als selbstschneidende Dübelschraube ausgebildet sein, die in eine zugeordnete, lattenseitige Bohrung eindrehbar ist und auf den mit einem Außengewinde versehenen Endbereich 17 des Schafts 11 aufschraubbar ist. Der Gewindeabschnitt 14 des Schafts 11 reicht hier dementsprechend bis zum freien Schaftende. Eine Ausführung dieser Art liegt den Figuren 2 und 3 zugrunde. Das Befestigungselement 18 kann auch, wie aus Figur 4 ersichtlich ist, als mit Einschlagklauen versehenes Gewindeteil ausgebildet sein, das mit den Einschlagklauen 19 in die zugeordnete Latte eingeschlagen wird und in das der schaftseitige Endbereich 17 einschraubbar ist. Zweckmäßig ist auch hier dem Befestigungselement 18 eine lattenseitige Bohrung 20 zugeordnet.

Die Zylinder 5 der Federungselemente 4 sind an den Tragelementen 3 angebracht. Diese sind hierzu, wie aus den Figuren 3 und 4 ersichtlich ist, mit den Federungselementen 4 zugeordneten Bohrungen versehen, in welche jeweils ein Zylinder 5 eingreift. Die genannten Bohrungen sind zweckmäßig als Durchgangsbohrungen ausgebildet, was eine große Zylinderlänge ermöglicht und eine gute Zugänglichkeit des am unteren Zylinderende zur Anlage kommenden Kopfes 10 gewährleistet. Das untere Ende des Zylinders 5 ist zweckmäßig bündig mit der Unterseite des Tragelements 3. Zweckmäßig werden die Zylinder 5 am jeweils zugeordneten Tragelement 3 befestigt. Hierzu sind die Zylinder 5 im dargestellten Beispiel an ihrem oberen Ende mit einem auf der Oberseite des zugeordneten Tragelements 3 zur Anlage kommenden Flansch 21 versehen, der eine oder mehrere Bohrungen 22 für in das Tragelement 3 einschraubbare Halteschrauben enthält. Auch andere Befestigungsarten, beispielsweise durch Einschlagklauen oder ein selbstschneidendes Außengewinde etc. wären denkbar. Die Latten 2 und die Tragelemente 3 sind beim dargestellten eine Sauna- oder Ruheliege betreffenden Beispiel als Holzteile ausgebildet, so dass ohne weiteres Schrauben eingedreht oder Halteklauen eingeschlagen werden können.

In der unbelasteten Ausgangslage gemäß Figur 3 befindet sich der Kopf 13 in Anlage am zugeordneten, durch die Außenseite des nach innen laufenden Bundes 10 gebildeten Anschlag. Wenn die zugeordnete Latte 5 von oben belastet wird, wie in Figur 4 durch Kraftpfeile 23 angedeutet ist, wird der Stempel 6 entgegen der Kraft des sich entsprechend verkürzenden Federelements 7 nach unten gedrückt und entsprechend in den Zylinder 5 eingefahren, wie aus Fig. 4 ersichtlich ist. Die Einfahrbewegung des Stempels 6 in den Kolben 5 kommt zum Stillstand, wenn die nach unten gerichtete, äußere Belastung der Latte 2 und die dieser Belastung entgegen wirkende Kraft des komprimierten Federelements 7 im Gleichgewicht sind. Die anfängliche Federkraft, d.h. der Ausgangswert der Federkraft in der unbelasteten Stellung ist durch entsprechende Verstellung der Hülse 2 einstellbar.

Die Ausgangslage des Stempels 6 bei unbelasteter Latte wird durch die Anschlaglage des Kopfes 13 definiert, wie aus Figur 3 ersichtlich ist.

Der Zylinder 5 sowie die Teile des Stempels 6 in Form des Schafts 11 und der Büchse 12 sind zweckmäßig als Kunststoffteile ausgebildet. Diese werden zweckmäßig als Spritzgussformlinge hergestellt. Hierdurch werden zweckmäßig Verbrennungsgefahren und Korrosionsprobleme vermieden und selbstschmierende Eigenschaften erreicht, was einen wartungsfreien Betrieb gewährleistet. Das Federelement 7, das sich in einem praktisch abgeschlossenen Raum befindet, kann aus Federstahl bestehen. Im dargestellten Beispiel ist eine einteilige Federeinrichtung in Form einer von unteren Federanschlag 8 bis zum oberen Federanschlag 9 reichenden Zylinderdruckfeder vorgesehen. Es wäre aber auch denkbar, eine mehrteilige Federeinrichtung mit mehreren hintereinander geschalteten Federelementen vorzusehen, die unterschiedliche Federkonstanten aufweisen können, wodurch die Federungseigenschaften entsprechend beeinflusst werden können.

## Patentansprüche

1. Sitz- und/oder Liegemöbel wie Bank und/oder Liege, insbesondere für den Sauna- und/oder Badebereich, mit einer durch mindestens zwei Tragelemente (3) gebildeten Tragkonstruktion für eine eine Sitz- und/oder Liegefläche bildende Lattenanordnung, deren quer zu den Tragelementen (3) verlaufende Latten (2) durch Federungsorgane (4) mit den Tragelementen (3) verbunden und hiergegen abgefedert sind, wobei die Federungsorgane (4) als Teleskopfedern ausgebildet sind, die jeweils einen trägerseitig aufnehmbaren Zylinder (5) und einen lattenseitig anbringbaren, in den Zylinder (5) eingreifenden, bis auf Anschlag aus dem Zylinder (5) ausfahrbaren Stempel (6) aufweisen, der durch mindestens ein Federelement (7), das einerseits an einem zylinderseitigen Federanschlag (8) und andererseits an einem stempelseitigen Federanschlag (9) angreift, am Zylinder (5) abgestützt ist, und wobei zumindest der obere, stempelseitige Federanschlag (9) verstellbar ist.

2. Sitz- und/oder Liegemöbel nach Anspruch 1, **dadurch gekennzeichnet, dass** der untere, zylinderseitige Federanschlag (8) als am unteren Ende des Zylinders (5) vorgesehener, nach innen weisender Bund ausgebildet ist.

3. Sitz- und/oder Liegemöbel nach einem der vorhergehenden Ansprüche, **dadurch gekennzeichnet, dass** der Stempel (6) einen den Zylinder (5) durchgreifenden, vom zugeordneten Federelement (7) umfassten Schaft (11) aufweist, auf dem eine mit jeweils einer ihrer Stirnseiten den stempelseitigen Federanschlag (9) bildende Hülse (12) verstellbar aufgenommen ist.

4. Sitz- und/oder Liegemöbel nach Anspruch 3, **dadurch gekennzeichnet, dass** das den Schaft (11) umfassende Federelement (7) als Zylinderdruckfeder ausgebildet ist.

5. Sitz- und/oder Liegemöbel nach Anspruch 3 oder 4, **dadurch gekennzeichnet, dass** der Schaft (11) einen am unteren Ende des Zylinders (5) von außen zur Anlage bringbaren, den Ausfahrhub des Stempels (6) begrenzenden Kopf (13) aufweist.

6. Sitz- und/oder Liegemöbel nach einem der vorhergehenden Ansprüche 3 - 5, **dadurch gekennzeichnet, dass** der Schaft (6) zumindest im der Hülse (12) zugeordneten Bereich einen Gewindeabschnitt (14) aufweist, auf den die Hülse (12) mit einem Innengewinde aufschraubbar ist.

7. Sitz- und/oder Liegemöbel nach Anspruch 6, **dadurch gekennzeichnet, dass** der Schaft (11) als Schraube mit einem mittels eines Werkzeugs drehbaren Kopf (13) und einem Gewindeabschnitt (14) ausgebildet ist.

8. Sitz- und/oder Liegemöbel nach Anspruch 6 oder 7, **dadurch gekennzeichnet, dass** die Hülse (12) mit einem Innengewindeabschnitt (16) versehen ist, der sich nur über einen Endbereich der Hülse (12) erstreckt.

9. Sitz- und/oder Liegemöbel nach Anspruch 7 oder 8, **dadurch gekennzeichnet, dass** der Schaft (11) mit dem freien Endbereich (17) seines Gewindeabschnitts (14) die hierauf aufgenommene Hülse (12) überragt und dass auf dem Endbereich (17) ein an einer zugeordneten Latte (2) kippfrei anbringbares Befestigungselement (18) aufnehmbar ist.

10. Sitz- und/oder Liegemöbel nach Anspruch 9, **dadurch gekennzeichnet, dass** dem auf den Endbereich (17) aufschraubbaren Befestigungselement (18) eine lattenseitige Bohrung (20) zugeordnet ist.

11. Sitz- und/oder Liegemöbel nach einem der vorhergehenden Ansprüche, **dadurch gekennzeichnet, dass** der Zylinder (5) in eine zugeordnete Bohrung des zugeordneten Tragelements (3) eingreift und an seinem oberen Ende mit einem am zugeordneten Tragelement (3) anbringbaren Halteflansch (21) versehen ist.

12. Sitz- und/oder Liegemöbel nach Anspruch 11, **dadurch gekennzeichnet, dass** der Zylinder (5) das zugeordnete Tragelement (3) durchgreift und bündig mit der Unterseite des Tragelements (3) endet.

13. Sitz- und/oder Liegemöbel nach einem der vorhergehenden Ansprüche, **dadurch gekennzeichnet, dass** der Zylinder (5) sowie der Schaft (11) und die Hülse (12) des Stempels (6) aus Kunststoff bestehen.

## Claims

1. Seating and/or reclining furniture such as a bench and/or lounger, especially for the sauna and/or bathing area, with a structural support formed by at least two load-bearing elements (3) for a batten arrangement which forms the seating and/or reclining surface, whose battens (2), running transverse to *the* load-bearing elements (3), are connected with the load-bearing elements (3) by suspension elements (4) and are cushioned against it, where the suspensions elements (4) are formed as telescopic springs that respectively have a movable cylinder (5) on the load-bearing side and a piston (6), completely extendable up to the stop from the cylinder (5), that can be attached on the batten side, and reaches into the cylinder (5), which has at least one spring element (7) that both engages on a spring stop (8) on the cylinder side and also on a spring stop (9) on the piston side, supported on the cylinder (5), and where at least the upper spring stop (9) on the piston side is adjustable.

2. Seating and/or reclining furniture according to claim 1, **characterised in that** the lower spring stop (8) on the cylinder side is formed as a collar pointing inwards provided at the lower end of the cylinder (5).

3. Seating and/or reclining furniture according to one of the previous claims, **characterised in that** the piston (6) having a shaft (11) that reaches through the cylinder (5) and is surrounded by the allocated spring element (7), on which a sleeve (12), formed with one of its faces in each case with the spring stop (9) on the piston side, is adjustably accommodated.

4. Seating and/or reclining furniture according to claim 3, **characterised in that** the spring element (7) which covers the shaft (11) is formed as a helical compression spring.

5. Seating and/or reclining furniture according to claim 3 or 4, **characterised in that** the shaft (11) has a head (13) at the lower end of the cylinder (5), which can be brought to the system from outside and which limits the extension stroke of the piston.

6. Seating and/or reclining furniture according to one of the prior claims 3-5, **characterised in that** the shaft (6) has a threaded section (14), at least in the area assigned to the sleeve (12), onto which the sleeve (12) can be screwed with an internal thread.

7. Seating and/or reclining furniture according to claim 6, **characterised in that** the shaft (11) is formed as a screw with a head (13) which can be turned by a tool, and a threaded section (14).

8. Seating and/or reclining furniture according to claim 6 or 7, **characterised in that** the sleeve (12) is equipped with an internal thread section (16) that only covers one end area of the sleeve (12).

9. Seating and/or reclining furniture according to claim 7 or 8, **characterised in that** the shaft (11), with the free end area (17) of its threaded section (14), extends beyond the sleeve (12) attached thereon, and that a fastening element (18) attachable tilt-free to an allocated batten (2) can be attached on the end area (17).

10. Seating and/or reclining furniture according to claim 9, **characterised in that** a batten-sided hole (20) is allocated to the fastening element (18) which can be screwed onto the end area (17).

11. Seating and/or reclining furniture according to one of the previous claims, **characterised in that** the cylinder (5) reaches into an allocated hole of the allocated load-bearing element (3) and is equipped with a holding flange (21) which can be attached to the allocated load-bearing element (3) on its upper end.

12. Seating and/or reclining furniture according to claim 11, **characterised in that** the cylinder (5) reaches through the allocated load-bearing element (3) and ending flush with the underside of the load-bearing element (3).

13. Seating and/or reclining furniture according to one of the previous claims, **characterised in that** the cylinder (5) as well as the shaft (11) and the sleeve (12) of the piston (6) are made of plastic.

## Revendications

1. Meuble d'assise et/ou de couchage comme un banc et/ou une chaise longue, en particulier pour les espaces de sauna et/ou de bain, avec une structure porteuse formée d'au moins deux éléments porteurs (3) pour un agencement de lattes formant une surface d'assise et/ou de couchage, dont les lattes (2) transversales aux éléments porteurs (3) sont reliées par des organes de suspension (4) aux éléments porteurs (3) et suspendus contre ceux-ci, sachant que les organes de suspension (4) sont conçus en tant que ressorts téléscopiques formant chacun un vérin logé côté support (5) et un piston (6), apposé côté lattes, pénétrant dans le vérin et sortant du vérin (5) jusqu'en butée et maintenu par au moins un élément de suspension (7), attaché, d'une part à une butée élastique (8), côté vérin et d'autre part, à une butée élastique (9), côté piston, sur le vérin (5), sachant que au moins la butée élastique (9), supérieure, côté piston, est réglable.

2. Meuble d'assise et/ou de couchage selon revendication 1, **caractérisé par le fait que** la butée élastique inférieure, côté vérin (8) est conçue en tant que bordure orientée vers l'intérieur, prévue à l'extrémité basse du vérin (5).

3. Meuble d'assise et/ou de couchage selon les précédentes revendications, **caractérisé par le fait que** le piston (6) forme un arbre (11) traversant le vérin (5), entouré par l'élément de suspension associé (7) et sur lequel est supportée une douille réglable (12) formant une butée élastique (9) côté piston à chacune de ses faces d'extrémité.

4. Meuble d'assise et/ou de couchage selon la revendication 3, **caractérisé par le fait que** l'élément de suspension (7) entourant l'arbre (11) est formé en tant que ressort de traction du vérin.

5. Meuble d'assise et/ou de couchage selon les revendications 3 ou 4, **caractérisé par le fait que** l'arbre (11) supporte une tête (13), apposable à l'extrémité basse du vérin (5), de l'extérieur de l'installation, limitant la course de sortie du piston (6).

6. Meuble d'assise et/ou de couchage selon l'une des précédentes revendications 3-5, **caractérisé par le fait que** l'arbre (6) supporte au moins dans la zone affectée à la douille (12) une découpe taraudée (14) sur laquelle la douille (12) peut être vissée avec un filetage intérieur.

7. Meuble d'assise et/ou de couchage selon la revendication 6, **caractérisé par le fait que** l'arbre (11) est formé comme une vis avec une tête (13) tournant à l'aide d'un outil et une découpe taraudée (14).

8. Meuble d'assise et/ou de couchage selon la revendication 6 ou 7, **caractérisé par le fait que** la douille (12) est dotée d'une découpe à filetage intérieur (16) ne s'étirant que sur une partie de l'extrémité de la douille (12).

9. Meuble d'assise et/ou de couchage selon la revendication 7 ou 8, **caractérisé par le fait que** l'arbre (11) dépasse, avec l'extrémité libre (17) de sa découpe taraudée (14) de la douille qui y repose (12) et que la partie d'extrémité (17) peut supporter un élément de fixation (18) apposable, sans basculer, sur l'une des lattes affectées (2).

10. Meuble d'assise et/ou de couchage selon la revendication 9, **caractérisé par le fait qu'**un perçage est agencé côté latte (20), sur l'élément de fixation (18) sur la partie d'extrémité (17).

11. Meuble d'assise et/ou de couchage selon l'une des revendications précédentes, **caractérisé par le fait que** le vérin (5) pénètre dans un perçage affecté de l'élément support correspondant (3) et est doté, à son extrémité haute, d'une bride de support (21), apposable sur l'élément porteur affecté (3).

12. Meuble d'assise et/ou de couchage selon la revendication 11, **caractérisé par le fait que** le vérin (5) traverse l'élément porteur affecté (3) et se termine à fleur de la partie inférieure de l'élément porteur (3).

13. Meuble d'assise et/ou de couchage selon l'une des revendications précédentes **caractérisé par le fait que** le vérin (5) ainsi que l'arbre (11) et la douille (12) du piston (6) sont réalisés en matière plastique.
